# FASCICULE DE BREVET EUROPEEN

(11) **EP 0 265 566 B1**
(45) Date de publication et mention de la délivrance du brevet: **14.06.1989**
(21) Numéro de dépôt: 86402387.4
(22) Date de dépôt: 24.10.1986
(51) Int. Cl.: E02D 7/06

(54) **Mouton de battage électro-magnétique**
Elektromagnetischer Rammbär
Electromagnetic percussion pile driver

(43) Date de publication de la demande: 04.05.1988
(73) Titulaire: PROCEDES TECHNIQUES DE CONSTRUCTION, 93698 Pantin Cedex (FR)
(72) Inventeur: Jacquemet, Georges, F-69300 Caluire (FR)
(74) Mandataire: Marquer, Francis

(56) Documents cités:
- EP-A- 0 101 389
- DE-A- 2 507 676
- FR-A- 2 257 395
- FR-A- 2 430 827
- FR-A- 2 581 100
- GB-A- 253 110
- US-A- 2 892 140
- PATENT ABSTRACTS OF JAPAN, vol. 10, no. 105 (M-471)[2162], 19 avril 1986

## Description

L'invention concerne un mouton de battage électro-magnétique, destiné à enfoncer dans le sol et éventuellement à arracher des tubes, palplanches, pieux ou tous autres éléments de fondation analogues, à position verticale ou inclinée.

Les matériels de chantier connus, destinés au fonçage de tels éléments dans le sol, se répartissent en trois catégories :
- les vibrateurs électriques ou hydrauliques, fonctionnant à haute fréquence ;
- les trépideurs pneumatiques, fonctionnant à moyenne fréquence ;
- les moutons à masse tombante, avec actionnement "diésel", pneumatique ou hydraulique, fonctionnant à basse fréquence.

Tous ces matériels présentent des inconvénients, au moins dans certaines conditions de fonctionnement :

Les vibrateurs électriques ou hydrauliques génèrent une force sinusoïdale unidirectionnelle par le couplage en rotation de masses balourdées, solidaires de l'élément à enfoncer. Ce genre de matériel travaille avec de bonnes performances dans tous les terrains à composante sableuse prédominante; dans les terrains argileux, par contre, les résultats sont mauvais.

Les trépideurs pneumatiques, qui fonctionnent suivant le principe d'un piston actionné alternativement vers le haut et vers le bas avec choc en position basse, offrent de meilleures performances dans les terrains argileux. Leur fonctionnement est un compromis entre celui des vibrateurs et celui de moutons à masse tombante, et la gamme de fréquence intermédiaire des chocs, comprise entre 2 et 10 Hz, interdit l'utilisation de masses importantes.

Tel est également le cas dans les appareils décrits dans les brevets DE-A 2 507 676 et JP-A 60 238 520 qui sont assimilables à des "vibrateurs" ou à des "trépideurs" électromagnétiques et qui n'appartiennent pas à la catégorie des "moutons à masse tombante".

Dans les moutons à masse tombante, un piston lourd est relevé soit par un fluide tel qu'air ou huile sous pression soit par l'explosion d'un mélange gazeux (diésel), et il retombe en chute libre sur l'élément à enfoncer. La masse en mouvement ne permet pas un fonctionnement à fréquence moyenne ou élevée, la fréquence maximale étant de l'ordre de 1 Hz. Les performances de ces matériels sont bonnes dans tous les types de terrains, exception faite des sols très meubles, ceci pour les moutons "diésel".

Pour ces derniers matériels, la sollicitation de l'élément à enfoncer s'effectue de deux façons: d'une part, lors du soulèvement de la masse tombante, par la réaction de poussée sur l'élement, poussée qui est d'autant plus efficace que la durée de l'impulsion provoquant le soulèvement est courte; d'autre part, lors de la retombée du piston, par action directe du choc sur l'élément à enfoncer. L'impulsion de réaction, lors du soulèvement du piston, est beaucoup trop lente pour être efficace dans le cas des moutons à masse tombante pneumatiques ou hydrauliques. Cette impulsion est excellente avec les moutons "diésel", sous réserve toutefois que la consistance du sol soit suffisante pour éviter un enfoncement trop important de l'enclume, auquel cas l'effet "diésel" ne se produit plus et le fonctionnement du mouton s'arrête.

La présente invention fournit un matériel nouveau qui se rattache à la catégorie des moutons à masse tombante mais utilise, pour son fonctionnement, une énergie différente de tous les matériels existants, ce qui permet de supprimer les inconvénients des matériels actuels.

A cet effet, dans le mouton de battage selon l'invention, la masse tombante, montée coulissante dans un corps allongé, est constituée par un noyau mobile d'un électro-aimant, dont le bobinage blindé, solidaire du corps, est relié à des circuits ,d'alimentation électrique aptes à exciter ce bobinage pendant une courte durée pour provoquer le soulèvement du noyau mobile, ce dernier retombant ensuite par gravité pour venir frapper une enclume liée à un élément à enfoncer et transmettant le choc à cet élément.

L'action de soulèvement de la masse tombante s'effectue ainsi par des moyens électro-magnétiques, alimentés en courant électrique et ne nécessitant aucune étanchéité entre la masse tombante et le corps du mouton, d'où une possibilité de fonctionnement correct même dans l'eau ou par temps très froid, et und grande simplicité de fabrication de l'ensemble.

Dans und forme de réalisation préférée de l'invention, les circuits d'alimentation électrique comprennent, pour exciter le bobinage de manière à provoquer le soulèvement du noyau mobile constituant la masse tombante, des condensateurs reliés à un circuit de charge ainsi qu'à des conducteurs d'alimentation du bobinage, des moyens étant prévus sur l'un au moins de ces conductuers d'alimentation pour provoquer la décharge commandée des condensateurs, préalablement chargés, dans le bobinage. L'énergie nécessaire à la mise en mouvement de la masse tombante est ainsi alternativement stockée dans les condensateurs et libérée brutalement dans le bobinage, ce qui provoque un effet d'impulsion de réaction très important, quel que soit le terrain, s'ajoutant au choc sur l'enclume lors de la retombée du noyau mobile.

Avantageusement, le circuit de charge des condensateurs comprend un pont redresseur à thyristors commandés, alimenté en courant alternatif à partir d'une source extérieure et ayant ses sorties en courant redressé raccordées aux condensateurs, de préférence par l'intermédiaire d'une bobine de seff-induction et d'une résistance de charge, des moyens de commande étant associés aux thyristors du pont redresseur pour contrôler la durée de conduction de ces thyristors. Ces moyens de commande, en pratique constitués par une "électronique de commande", permettent le réglage aisé des paramètres principaux de fonctionnement du mouton de battage, à savoir l'énergie et la fréquence des chocs, en faisant varier la tension aux bornes des condensateurs.

Selon une autre caractéristique, les moyens prévus pour provoquer la décharge commandée des condensateurs dans le bobinage comprennent un autre thyristor, intercalé sur l'un des conducteurs d'alimentation de ce bobinage, et piloté à partir d'un capteur de position du noyau mobile, placé à la base du corps du mouton. Toujours par l'intermédiaire de l'électronique de commande, il peut ainsi être obtenu un fonctionnement répétitif automatique, le noyau mobile d'électro-aimant constituant la masse tombante, étant de nouveau soulevé pratiquement dès l'instant où, en fin de retombée, il vient frapper l'enclume.

Pour éviter le phénomène d'auto-freinage du noyau mobile lors de son soulèvement, à partir de l'instant où il commence à dépasser l'extrémité supérieure du bobinage, il est avantageusement prévu d'associer, au thyristor provoquant la décharge des condensateurs dans le bobinage, un dispositif électronique de désamorçage de ce thyristor, piloté à partir d'un autre capteur de position du noyau mobile, placé sensiblement au niveau de la partie supérieure du bobinage. Ce dispositif de désamorçage, interrompant l'excitation du bobinage à un certain instant de la course de soulèvement du noyau mobile, peut se composer d'un thyristor supplémentaire, d'un condensateur et d'une résistance, le thyristor supplémentaire étant relié aux moyens de commande des autres thyristors.

Un équipement complémentaire relativement simple permet d'utiliser le mouton de battage selon l'invention pour l'arrachement d'éléments précédemment enfoncés. Dans ce but, le mouton comporte une enclume supplémentaire placée au-dessus du bobinage de manière à être frappée par le sommet du noyau mobile lors du soulèvement de celui-ci, l'enclume supplémentaire étant reliée par des étriers et par des moyens de fixation, tels qu'un axe horizontal, à l'élément à arracher. Les chocs d'arrachement, subis par l'enclume placée en position supérieure, sont ainsi transmis à la partie basse du mouton et à l'élément à arracher. Le fait que le noyau mobile reçoit son impulsion de soulèvement sur une distance de déplacement relativement courte permet cette utilisation pour l'arrachement, avec adjonction d'une enclume supplémentaire.

Un autre équipement complémentaire peut se révéler intéressant, pour limiter la course de soulèvement du noyau mobile, notamment en cas de fonçage suivant une direction inclinée sur la verticale, le freinage du noyau par gravité étant alors moins fort puisqu'il est provoqué seulement par une composante du poids du noyau. Pour obtenir dans ce cas le ralentissement du noyau mobile, le mouton comprend encore, au-dessous de son bobinage provoquant le soulèvement du noyau mobile, un bobinage blindé de freinage de ce noyau mobile, inséré dans un circuit électrique indépendant en boucle avec des condensateurs et un interrupteur commandé branchés en série avec ledit bobinage de freinage. L'interrupteur peut être piloté à partir d'un capteur de position du noyau mobile placé sur le corps du mouton, sensiblement au niveau de la base du bobinage de freinage. Au passage de l'extrémité inférieure du noyau mobile lors de la remontée de celui-ci, le capteur provoque la fermeture de l'interrupteur, et le mouvement du noyau génère alors dans le circuit en boucle un courant électrique qui provoque la charge des condensateurs et le freinage du noyau. L'énergie de freinage est récupérée et restituée lors de la descente du noyau mobile, les condensateurs qui se déchargent dans le bobinage de freinage contribuant à accélérer le mouvement du noyau vers le bas, le système se comportant comme un ressort mécanique.

De toute façon, l'invention sera mieux comprise à l'aide de la description qui suit, en référence au dessin schématique annexé représentant, à titre d'exemples non limitatifs, quelques formes d'exécution de ce mouton de battage électro-magnétique :
Figure 1 est une vue en coupe longitudinale d'un mouton de battage électro-magnétique conforme à l'invention ;
Figure 2 est une vue en coupe longitudinale d'un autre mouton de battage électro-magnétique, équipé en outre d'un dispositif d'arrachement ;
Figure 3 est une vue en coupe longitudinale d'un mouton de battage selon l'invention, spécialement équipé pour le fonçage incliné ;
Figure 4 est un schéma des circuits d'alimentation électrique du mouton de battage électro-magnétique selon l'invention ;
Figure 5 est un schéma des circuits d'alimentation électrique de ce mouton, dans une autre forme de réalisation ;
Figure 6 montre encore une autre forme de réalisation des circuits d'alimentation électrique.

Sur la figure 1 est représenté un mouton de battage électro-magnétique, dont la masse tombante est constituée par le noyau mobile 1 d'un électro-aimant 2. Le noyau mobile 1 est monté coulissant, suivant un axe vertical 3, dans la partie fixe de l'électro-aimant 2 formée par un bobinage 4 entouré d'un blindage ferromagnétique 5. L'électro-aimant 2 est monté dans un corps tubulaire allongé 6, servant de guide de coulissement pour la masse tombante 1. La partie inférieure du corps 6 du mouton sert à loger et à retenir une enclume 7 prenant appui sur l'élément à enfoncer 8, tel que, par exemple, un tube.

Lorsque le bobinage 4 est alimenté en courant électrique par des conducteurs 9, 10 aboutissant à ce bobinage, il génère un flux d'induction électro-magnétique qui est canalisé par le blindage 5. Sous l'action du champ magnétique, le noy au mobile 1 s'élève, guidé par le corps 6 du mouton, jusqu'à une position haute indiquée en traits pointillés. Dès que cesse l'alimentation du bobinage 4, le noyau 1 retombe en chute libre et vient frapper l'enclume 7, qui transmet le choc à l'élément à enfoncer 8. Un capteur 11, placé à la base du corps 6, détecte l'arrivée du noyau mobile 1 à sa position basse, et commande alors l'alimentation du bobinage 4 pour le coup suivant.

L'alimentation électrique du mouton électro-magnétique, permettant le fonctionnement d'ensemble décrit ci-dessus, est représentée sur la figure 4 sur laquelle sont de nouveau indiqués, schématiquement, le noyau 1, le bobinage 4 et le blindage 5 de l'électro-aimant 2, ainsi que les conducteurs d'alimentation 9, 10 et le capteur de position 11.

L'ensemble est alimenté à partir du réseau triphasé 12, par l'intermédiaire d'un transformateur d'isolement 13. Le secondaire du transformateur 13 est relié à un pont redresseur triphasé 14 composé, dans l'exemple considéré, de trois thyristors 15 et de trois diodes 16. Le pont redresseur 14 assure la charge de condensateurs 17 à travers une bobine de self-induction 18 et une résistance 19 de limitation du courant de charge, montées en série.

Les conducteurs d'alimentation 9, 10 du bobinage 4 de l'électro-aimant 2 sont reliés respectivement aux deux bornes des condensateurs 17, un thyristor 20 étant intercalé sur l'un des conducteurs 9. Even- tuellement, une diode de récupération de courant 21 est montée en dérivation du thyristor 20 et en sens inverse de ce dernier.

Un module électronique 22 est relié aux électrodes de commande des différents thyristors 15 et 20, ainsi qu'au capteur de position 11. Le module électronique 22 contrôle ainsi le cycle de charge et décharge des condensateurs 17, qui se déroule de la façon suivante :

La conduction des thyristors 15 permet la charge des condensateurs 17, au travers de la bobine de self-induction 18 et de la résistance 19. Le module électronique 22, à partir duquel sont commandés les thyristors 15, autorise le réglage de la durée de conduction de ces thyristors 15, et permet ainsi d'obtenir une variation de la tension redressée et une charge à énergie variable des condensateurs 17.

Ensuite, le thyristor 20 est rendu conducteur, ce qui permet à l'énergie électrique stockée dans les condensateurs 17 de se décharger brutalement dans le bobinage 4 de l'électro-aimant 2, provoquant ainsi l'attraction et le relevage du noyau mobile 1. La variation de l'énergie stockée dans les condensateurs 17 permet de faire varier la hauteur de relevage du noyau 1 et également la durée du mouvement de celui-ci. On peut donc faire varier la durée du cycle, un fonctionnement sur une fréquence plus élevée correspondant à une quantité d'énergie par coup plus faible, et inversement.

Le capteur de position 11 commande le thyristor 20 par l'intermédiaire du module électronique 22, pour un fonctionnement répétitif automatique, un nouveau cycle recommençant dès que le précédent se termine.

La figure 5 montre une variante des circuits d'alimentation, dans laquelle le thyristor 20 de commande de la décharge est complété par un dispositif d'extinction constitué d'un autre thyristor 23, d'un condensateur 24 et d'une résistance 25, branchés comme l'indique le schéma électrique. L'ensemble des composants 23, 24, 25 constitue un dispositif de désamorçage du thyristor 20 : le condensateur 24, qui est chargé à travers la résistance 25 pendant la conduction du thyristor 20, se décharge ensuite à travers le thyristors 23, commandant ainsi le désamorçage du thyristor 20.

Le thyristor supplémentaire 23 est, lui aussi, commandé par le module électronique 22. Plus particulièrement, le fonctionnement de ce thyristor 23 est déclenché à partir d'un capteur de position 26, placé à l'extrémité supérieure du bobinage 4, voir aussi figure 1. Le capteur 26 ainsi positionné détecte l'instant où le noyau mobile 1 a parc ouru tout l'entrefer de l'électro-aimant 2, et provoque alors la coupure de l'alimentation du bobinage 4, ce qui évite un phénomène d'auto-freinage du noyau 1 par son propre déplacement lorsqu'il dépasse l'extrémité supérieure du bobinage 4. Une certaine perte d'énergie peut, de cette manière, être évitée.

La figure 6 montre une autre variante des circuits d'alimentation, permettant d'obtenir le fonctionnement précédemment décrit sans dispositif spécial d'extinction. Le thyristor de commande de la décharge des condensateurs 17 et son dispositif de désamorçage sont ici remplacés par un thyristor "GTO" ou thyristor à extinction 20'. Ce type de thyristor est commandé par un signal de gâchette d'une certaine polarité, et il peut être éteint par annulation du - courant principal. De plus, il peut être éteint à l'aide d'un courant de commande de gâchette d'une polarité différente, ce mode d'extinction étant bien entendu contrôlé par le module électronique 22. On comprend facilement, par comparaison avec la figure 5, que l'utilisation d'un tel thyristor à extinction 20' simplifie les circuits, en supprimant plusieurs composants.

La figure 2 représente un mouton de battage électro-magnétique comprenant tous les organes décrits en référence à la figure 1, et désignés par les mêmes repères, à savoir : noyau mobile 1 guidé dans un corps 6, électro-aimant 2 avec son bobinage 4 et son blindage 5, et enclume inférieure 7, ce mouton étant complété par un dispositif mécanique permettant de transmettre à l'élément enfoncé 8 des chocs d'arrachement.

Le dispositif d'arrachement comprend une deuxième enclume 27, placée au sommet du corps 6 et comportant une partie qui pénètre dans le passage central de ce corps 6 jusqu'au niveau du blindage 5. Sur les parties latérales de l'enclume supérieure 27 sont emboîtes deux étriers 28, s'étendant verticalement à l'extérieur du corps 6 et ayant leurs parties basses solidarisées par un axe horizontal 29 qui traverse l'enclume inférieure 7 et l'élément 8.

En fonctionnement, une grue non représentée exerce un effort de traction vers le haut sur le mouton, par l'intermédiaire d'au moins un câble 30 avec amortisseur élastique. Lorsque le bobinage 4 est excité, le noyau 1 qui se trouve violemment projeté vers le haut vient percuter l'enclume supérieure 27. Le choc est transmis à l'élément 8 par les étriers 28 et par l'axe 29. Lorsque le bobinage 4 n'est plus excité, le noyau 1 retombe par gravité sur l'enclume inférieure 7, créant alors une impulsion de fonçage de faible importance. Le même cycle peut alors recommencer, piloté par le capteur de position 11. Les circuits d'alimentation électrique peuvent être identiques à ceux précédemment décrits en référence à la figure 4, ou bien encore réalisés selon la variante de la figure 5 utilisant un capteur de position supplémentaire 26.

Enfin, la figure 3 représente un mouton de battage électro-magnétique, destiné plus particulièrement à être utilisé avec son axe 3 incliné sur la verticale, pour le fonçage incliné de l'élément 8. Ce mouton comprend les mêms organes que celui de la figure 1, désignés par les mêmes repères, et il comprend en outre un deuxième bobinage 31 avec son blindage 32, placé au-dessous de l'électro-aimant principal 2. Le bobinage supplémentaire 31 est inséré dans un circuit électrique indépendant en boucle 33, comprenant encore des condensateurs 34 et un interrupteur 35 branchés en série avec ce bobinage 31, mais qui n'est relié à aucune source d'alimentation extérieure.

Dans l'utilisation du mouton en position inclinée, le freinage du noyau mobile 1 par gravité lors de sa remontée est moins fort. Le dispositif supplémentaire ici décrit assure un freinage complémentaire du noyau 1, de manière à limiter sa course de remontée :

Lorsque l'extrémité inférieure du noyau mobile 1 pénètre dans le bobinage 31, l'interrupteur 35 se ferme. Le noyau 1, fortement magnétisé, engendre dans le circuit 33 un courant électrique qui provoque la charge des condensateurs 34 et, simultanément, le freinage de la masse en mouvement du noyau 1, jusqu'à l'arrêt. Les condensateurs 34 se déchargent alors dans le bobinage 31, restituant ainsi l'énergie de freinage pour accélérer le mouvement du noyau 1 vers le bas. L'interrupteur 35 s'ouvre lorsque le noyau 1 arrive en position basse.

Les circuits électriques d'alimentation sont réalisables comme décrit plus haut, en référence aux figures 4 ou 5. L'interrupteur 35 peut être réalisé sous la forme d'un thyristor ou d'un triac, et il est avantageusement piloté à partir d'un capteur de position supplémentaire 36 placé sur le corps 6 du mouton, sensiblement au niveau de la base du bobinage supplémentaire 31. La commande de l'interrupteur 35 est réalisable également par l'intermédiaire du module élec tronique 22, complété de manière appropriée comme représenté très schématiquement, en traits pointillés, en haut de la figure 5.

Comme il va de soi, l'invention ne se limite pas aux seules formes d'exécution de ce mouton de battage électro-magnétique qui ont été décrites ci-dessus, à titre d'exemples : elle en embrasse, au contraire, les variantes consistant à remplaçer certains composants par des équivalents dans les circuits d'alimentation électrique du mouton, par exemple en remplaçant les diodes 16 par des thyristors dans le point redresseur 14, ou encore, dans le cas d'un mouton équipé d'un dispositif d'arrachement, en remplaçant l'axe 29 visible à la figure 2 par une pince ou par tout autre moyen de fixation approprié, en fonction de la nature de l'élément enforcé 8.

## Revendications

1. Mouton de battage à masse tombante, caractérisé en ce que la masse tombante, montée coulissante dans un corps allongé (6), est constituée par un noyau mobile (1) d'un électro-aimant (2), dont le bobinage blindé (4, 5), solidaire du corps (6), est relié à des circuits d'alimentation électrique (12 à 26) aptes à exciter ce bobinage (4) pendant une courte durée pour provoquer le soulèvement du noyau mobile (1 ), ce dernier retombant ensuite par gravité sur une enclume (7) liée à un élément à enfoncer (8).

2. Mouton de battage selon la revendication 1, caractérisé en ce qu'il comprend des moyens de désamorçage (23, 24, 25) aptes à interrompre l'excitation du bobinage (4) à un certain instant de la course de soulèvement du noyau mobile (1).

3. Mouton de battage selon la revendication 1, caractérisé en ce qu'il comprend un bobinage additionnel (31) alimenté de manière à contribuer à l'accélération du mouvement du noyau mobile (1) vers le bas.

4. Mouton de battage selon la revendication 1, caractérisé en ce qu'il comprend un bobinage additionnel (31) alimenté de manière à assurer un freinage du noyau mobile (1) limitant la course de soulèvement.

5. Mouton de battage selon la revendication 1, caractérisé en ce qu'il comprend un bobinage additionnel (31) alimenté de manière à freiner le noyau mobile (1) lors de son soulèvement puis à accélérer son mouvement vers le bas.

6. Mouton de battage électro-magnétique selon la revendication 1,
caractérisé en ce que les circuits d'alimentation électrique

7. Mouton de battage électro-magnétique selon la revendication 6, caractérisé en ce que le circuit de charge des condensateurs (17) comprend un pont redresseur (14) à thyristors commandés (15) alimenté en courant alternatif à partir d'une source extérieure (12) et ayant ses sorties en courant redressé raccordées aux condensateurs (17), des moyens de commande (22) étant associées aux thyristors (15) du pont redresseur (14) pour contrôler la durée de conduction de ces thyristors (15).

8. Mouton de battage électro-magnétique selon la revendication 6 ou 7, caractérisé en ce que les moyens prévus pour provoquer la décharge commandée des condensateurs (17) dans le bobinage (4) comprennent un thyristor (20, 20') intercalé sur l'un des conducteurs d'alimentation (9, 10) de ce bobinage (4), et piloté à partir d'un capteur de position (11) du noyau mobile (1), placé à la base du corps (6) du mouton.

9. Mouton de battage électro-magnétique selon la revendication 8, caractérisé en ce qu'au thyristor (20) provoquant la décharge des condensateurs (17) dans le bobinage (4) est associé un dispositif électronique (23, 24, 25) de désamorçage de ce thyristor (20), piloté à partir d'un autre capteur de position (26) du noyau mobile (1), placé sensiblement au niveau de la partie supérieure du bobinage (4).

10. Mouton de battage électro-magnétique selon la revendication 9, caractérisé en ce que le dispositif de désamorçage du thyristor (20) se compose d'un thyristor supplémentaire (23), d'un condensateur (24) et d'une résistance (25), le thyristor supplémentaire (23) étant relié aux moyens de commande (22) des autres thyristors (15, 20).

11. Mouton de battage électro-magnétique selon la revendication 8, caractérisé en ce que le thyristor provoquant la décharge des condensateurs (17) dans le bobinage (4) est un thyristor à extinction (20').

12. Mouton de battage électro-magnétique selon l'une quelconque des revendications 1 à 11, caractérisé en ce que, pour permettre en outre l'arrachement d'un élément précédemment enfoncé (8), il comporte une enclume supplémentaire (27) placée au-dessous du bobinage (4) de manière à être frappée par le sommet du noyau mobile (1) lors du soulèvement de celui-ci, l'enclume supplémentaire (27) étant reliée par des étriers (28) et par des moyens de fixation (29) à l'élément à arracher (8).

13. Mouton de battage électro-magnétique selon l'une quelconque des revendications 1 à 12, destiné plus particulièrement à un fonçage suivant une direction inclinée sur la verticale, caractérisé en ce qu'il comprend encore, au-dessous de son bobinage (4) provoquant le soulèvement du noyau mobile (1), un bobinage blindé (31, 32) de freinage de ce noyau mobile (1), inséré dans un circuit électrique indépendant en boucle (33) avec des condensateurs (34) et un interrupteur commandé (35) branchés en série avec ledit bobinage de freinage (31).

14. Mouton de battage électro-magnétique selon la reven=ication 13, caractérisé en ce que l'interrupteur (35) en série avec le bobinage de freinage (31) et les condensateurs (34) est piloté à partir d'un capteur de position (36) du noyau mobile (1) placé sur le corps (6) du mouton, sensiblement au niveau de la base du bobinage de freinage (31).

## Patentansprüche

1. Fallgewichtsramme, dadurch gekennzeichnet, daß das Fallgewicht, das gleitend in einem länglichen Körper (6) angeordnet ist, aus einem beweglichen Kern (1) eines Elektromagneten (2) besteht, dessen mit dem Körper (6) verbundene abgeschirmte Wicklung (4, 5) an elektrische Versorgungskreise (23 bis 26) angeschlossen ist, die diese Wirkung (4) während einer kurzen Zeitdauer erregen können, um das Anheben des beweglichen Kerns (1) zu bewirken, wobei dieser letztere anschließend durch Schwerkraft zurückfällt, um auf einen Amboß (7) aufzutreffen, der mit einem einzurammenden Element (8) verbunden ist und den Stoß auf dieses Element (8) überträgt.

2. Fallramme nach Anspruch 1, dadurch gekennzeichnet, daß sie Entschärfungsmittel (23, 24, 25) aufweist, die die Erregung der Wicklung (4) an einem gewissen Punkt des Anhebungswegs des beweglichen Kems (1) unterbrechen können.

3. Fallramme nach Anspruch 1, dadurch gekennzeichnet, daß sie eine zusätzliche Wicklung (31) aufweist, die so mit Strom versorgt wird, daß sie zur Beschleunigung der Bewegung des mobilen Kerns (1) nach unten beiträgt.

4. Fallramme nach Anspruch 1, dadurch gekennzeichnet, daß sie eine zusätzliche Wicklung (31) aufweist, die so mit Strom versorgt wird, daß sie ein Bremsen des beweglichen Kerns (1) bewirkt, das den Anhebeweg begrenzt.

5. Fallramme nach Anspruch 1, dadurch gekennzeichnet, daß sie eine zusätzliche Wicklung (31) aufweist, die so mit Strom versorgt wird, daß sie den beweglichen Kern (1) währen seines Anhebens bremst und dann seine Bewegung nach unten beschleunigt.

6. Elektromagnetische Fallramme nach Anspruch 1, dadurch gekennzeichnet, daß, um die Wicklung (1) so zu erregen, daß das Angeben des das Fallgewicht darstellenden beweglichen Kerns (1) bewirkt wird, die elektrischen Stromversorgungskreise Kondensatoren (17) aufweisen, die mit einem Ladekreis (13, 14, 18, 19) und mit Versorgungsleitern (9, 10) der Wicklung (4) verbunden sind, wobei auf mindestens einem dieser Versorgungsleiter (9, 10) Mittel (20) vorgesehen sind, um die gesteuerte Entladung der vorher aufgeladenen Kondensatoren (17) in die Wicklung (4) hervorzurufen.

7. Elektromagnetische Fallramme nach Anspruch 6, dadurch gekennzeichnet, daß der Ladekreis der Kondensatoren (17) eine Gleichrichterbrücke (14) mit gesteuerten Thyristoren (15) aufweist, die ausgehend von einer äußeren Quelle (12) mit Wechselstrom gespeist wird und deren Ausgänge für gleichgerichteten Strom an die Kondensatoren (17) angeschlossen sind, wobei Steuermittel (22) den Thyristoren (15) der Gleichrichterbrücke (14) zugeordnet sind, um die Leitdauer dieser Thyristoren zu steuern.

8. Elektromagnetische Fallramme nach Anspruch 6 oder 7, dadurch gekennzeichnet, daß die Mittel, die vorgesehen sind, um die gesteuerte Entladung der Kondensatoren (17) in die Wicklung (4) zu bewirken, einen Thyristor (20, 20') aufweisen, der auf einem der Versorgungsleiter (9, 10) dieser Wicklung (4) zwischengeschaltet ist und ausgehend von einer Positionssonde (11) des beweglichen Kerns (1) gesteuert wird, die sich an der Basis des Körpers (6) der Ramme befindet.

9. Elektromagnetische Fallramme nach Anspruch 8, dadurch gekennzeichnet, daß dem die Entladung der Kondensatoren (17) in die Wicklung (4) bewirkenden Thyristor (20) eine elektronische Vorrichtung (23, 24, 25) zum Löschen dieses Thyristors (20) zugeordnet ist, die ausgehend von einer anderen Positionssonde (26) des beweglichen Kerns (1) gesteuert wird, die sich im wesentlichen in Höhe des oberen Teils der Wicklung (4) befindet.

10. Elektromagnetische Fallramme nach Anspruch 9, dadurch gekennzeichnet, daß die Vorrichtung zum Löschen des Thyristors 20 aus einem zusätzlichen Thyristor (23), einem Kondensator (24) und einem Widerstand (25) besteht, wobei der zusätzliche Thyristor (23) mit den Steuermitteln (22) der anderen Thyristoren (15, 20) verbunden ist.

11. Elektromagnetische Fallramme nach Anspruch 8, dadurch gekennzeichnet, daß der die Entladung der Kondensatoren (17) in die Wicklung (4) bewirkende Thyristor ein Löschthyristor (20') ist.

12. Elektromagnetische Fallramme nach einem beliebigen der Ansprüche 1 bis 11, dadurch gekennzeichnet, daß sie, um außerdem das Herausreißen eines vorher eingerammten Elements (8) zu ermöglichen, einen zusätzlichen Amboß (27) aufweist, der oberhalb der Wicklung angeordnet ist, so daß er beim Anheben des beweglichen Kems (1) von dessen Spitze getroffen wird, wobei der zusätzliche Amboß (27) durch Bügel und durch Befestigungsmittel (29) mit dem herauszureißenden Element (8) verbunden ist.

13. Elektromagnetische Fallramme nach einem beliebigen der Ansprüche 1 bis 12, die insbesondere für ein Einrammen entlang einer zur Senkrechten geneigten Richtung vorgesehen ist, dadurch gekennzeichnet, daß sie weiter, unterhalb der das Anheben des beweglichen Kerns (1) bewirkenden Wicklung (4), eine abgeschirmte Wicklung (31, 32) zum Bremsen dieses beweglichen Kerns (1) aufweist, die in einen unabhängigen elektrischen Kreis in Schleife (33) mit Kondensatoren (34) und einem gesteuerten Schalter (35) eingefügt ist, die in Reihe mit der Bremswicklung (31) geschaltet sind.

14. Elektromagnetische Fallramme nach Anspruch 13, dadurch gekennzeichnet, daß der Schalter (35) in Reihe mit der Bremswicklung (31) und den Kondensatoren (34) ausgehend von einer Positionssonde (36) des beweglichen Kerns (1) gesteuert wird, die sich auf dem Körper (6) der Ramme im wesentlichen in Höhe der Basis der Bremswicklung (31) befindet.

## Claims

1. Drop hammer pile driver, characterized in that the drop hammer, slidably mounted in an elongate body (6), is formed by a mobile core (1) of an electromagnet (2), whose screened coil (4, 5) coupled to the body (6), is connected to electric supply circuits (12 to 26) adapted for energizing this coil (4) for a short time so as to cause the mobile core (1) to be raised, this latter then falling by gravity to strike an anvil (7) secured to an element to be driven in (8) and transmitting the shock to this element (8).

2. Pile-driver according to claim 1, characterized in that it comprises de-energizing means (23, 24, 25) for interrupting energization of the coil (4) at a certain moment during raising of the mobile core (1).

3. Pile-driver according to claim 1, characterized in that it comprises an additional coil (31) supplied with power so as to contribute to the acceleration of the downward movement of the mobile core (1).

4. Pile-driver according to claim 1, characterized in that it comprises an additional coil (31), supplied with power so as to cause braking of the mobile core (1) limiting the raising stroke.

5. Pile-driver according to claim 1, characterized in that it comprises an additional coil (31), supplied with power so as to brake the mobile core (1) during raising thereof then accelerate its downward movement.

6. Electromagnetic pile driver according to claim 1, characterized in that the electric supply circuits comprise, for energizing the coil (4) so as to cause the mobile core (1) forming the drop hammer to be raised, capacitors (17) connected to a charging circuit (13, 14, 18, 19) as well as to power supply conductors (9, 10 for the coil (4), means (20) being provided on one at least of these supply conductors (9, 10) so as to cause the controlled discharge of the previously charged capacitors (17) into the coil (4).

7. Electromagnetic pile driver according to claim 6, characterized in that the circuit for charging the capacitors (17) comprises a rectifier bridge (14) with controlled thyristors (15) fed with AC current from an external source (12) and having its rectified current outputs connected to the capacitors (17), control means (22) being associated with the thyristors (15) of the rectifier bridge (14) for controlling the conduction time of these thyristors (15).

8. Electromagnetic pile driver according to claim 6 or 7, characterized in that the means provided for causing the controlled discharge of the capacitors (17) into the coil (4) comprise a thyristor (20, 20') inserted in one of the power supply conductors (9, 10) of this coil (4), and driven from a sensor (11) detecting the position of the mobile core (1), placed at the base of the body (6) of the pile driver.

9. Electromagnetic pile driver according to claim 8, characterized in that there is provided, associated with the thyristor (20) causing the discharge of the capacitors (17) into the coil (4), an electronic device (23, 24, 25) for de-energizing this thyristor (20), driven from another sensor (26) detecting the position of the mobile core (1), placed substantially at the level of the upper part of coil (4).

10. Electromagnetic pile driver according to claim 9, characterized in that the device for de-energizing tha thyristor (20) is formed of an additional thyristor (23), a capacitor (24) and a resistor (25), the additional thyristor (23) being connected to the means (22) controlling the other thyristors (15, 20).

11. Electromagnetic pile driver according to claim 8, characterized in that the thyristor causing discharge of the capacitors (17) into the coil (4) is an extinction thyristor (20').

12. Electromagnetic pile driver according to any one of claims 1 to 11, characterized in that, so as to further make possible removal of a previously driven in element (8), it comprises an additional anvil (27) placed above the coil (4), so as to be struck by the top of the mobile core (1) during raising thereof, the additional anvil (27) being connected by stirrup pieces (28) and means (29) for fixing to the element to be removed (8).

13. Electromagnetic pile driver according to any one of claims 1 to 12, intended more particularly for driving in a direction slanted with respect to the vertical, characterized in that it further comprises above its coil (4), causing raising of the mobile core (1), a screened coil (31, 32) for braking this mobile core (1), inserted in an independent electric circuit looped (33) with capacitors (34) and a controlled switch (35) connected in series with said braking coil (31).

14. Electromagnetic pile driver according to claim 13, characterized in that the switch (35) in series with the braking coil (31) and the capacitors (34) is driven from a sensor (36) detecting the position of the mobile core (1), placed on the body (6) of the pile driver substantially at the level of the base of braking coil (31).
